# EUROPÄISCHE PATENTSCHRIFT

(11) **EP 0 372 211 B1**
(45) Veröffentlichungstag und Bekanntmachung des Hinweises auf die Patenterteilung: **17.06.1992**
(21) Anmeldenummer: 89119889.7
(22) Anmeldetag: 26.10.1989
(51) Int. Cl.: F02M 59/26, F02M 59/44

(54) **Kraftstoffeinspritzpumpe für Einspritzbrennkraftmaschinen**
Fuel injection pump for injection internal-combustion engines
Pompe à injection de combustible pour moteur à combustion interne à injection

(30) Priorität: 26.11.1988 DE 3840022
(43) Veröffentlichungstag der Anmeldung: 13.06.1990
(73) Patentinhaber: ROBERT BOSCH GMBH, 70442 Stuttgart (DE)
(72) Erfinder: Bodzak, Stanislaw, Dr.-Dipl.-Ing., A-5020 Salzburg (AT); Stipek, Theodor, Dr.-Dipl.-Ing., A-5400 Hallein (AT)

(56) Entgegenhaltungen:
- DE-A- 2 130 937
- GB-A- 930 076
- GB-A- 1 110 223

## Beschreibung

Die Erfindung bezieht sich auf eine Kraftstoffeinspritzpumpe für Einspritzbrennkraftmaschinen, bei welcher die Pumpenkolbenbüchse wenigstens eine Saug- und Überströmbohrung aufweist, welche bei Förderbeginn durch eine obere Steuerkante des Pumpenkolbens abgeschlossen wird und bei Förderende durch eine untere Steuerkante des Pumpenkolbens freigegeben wird. Hiebei ist der Begriff "oben" und "unten" auf eine Lage bezogen, in welcher der Arbeitsraum des Pumpenkolbens oben und das Antriebselement bzw. der Antriebsnocken unten angeordnet ist.

Im Arbeitsraum des Pumpenkolbens treten sehr hohe Drücke, beispielsweise von 1500 bar oder darüber, auf. Beim Absteuern des Kraftstoffes bei Förderende kommt es daher in der Saug- und Überströmbohrung und im Saugraum zu Druckschwingungen mit hohen Druckspitzen. Im Kraftstoff befinden sich Luftblasen bzw. Hohlräume und diese hohen Druckspitzen führen einerseits zur Implosion der Hohlräume, die vom vorhergehenden Zusteuervorgang bei Förderbeginn bereits vorhanden sind, und anderseits zur Bildung und anschließenden Implosion von neuen Hohlräumen im Bereich des mit hoher Geschwindigkeit einströmenden Flüssigkeitsstrahles. Wenn die Hohlräume in Wandnähe implodieren, kommt es zu Kavitation (Hohlraumkavitation bzw Strahlkavitation). Dadurch entstehen Materialabtragungen und bei genügend langer Einwirkung dieses Effektes Funktionsstörungen der Pumpen. Es wurden daher bereits verschiedene Maßnahmen vorgeschlagen, welche geeignet sind, den Druckaufbau im Saugraum bei Förderende nicht schlagartig zu gestalten. So wird beispielsweise durch eine sogenannte Vorabsteuerung bereits vor dem geometrischen Förderende, welches durch das Überschleifen der unteren Steuerkante über die Saug- und Überströmbohrung bestimmt ist, eine kleine Kraftstoffmenge aus dem Arbeitsraum des Pumpenkolbens in den Saugraum abgesteuert. Diese Kraftstoffmenge verändert den Fördermensenverlauf aus dem Arbeitsraum des Pumpenkolbens zur Düse nur unwesentlich, bewirkt aber einen vorerst "weichen", also flacheren Druckanstieg im Saugraum und dadurch ein "weicheres" Implodieren der bereits vorhandenen Hohlräume und eine wesentliche Verringerung der im Kraftstoffvolumen mit höherem Druck entstehenden Hohlräume. Es ist auch bei auf dem Markt befindlichen Kraftstoffeinspritznumpen bekannt, diese Absteuerung dadurch durchzuführen, daß in die Wandung der Saug- und Überströmbohrung an der Unterseite derselben eine Vorabsteuernut eingearbeitet ist. Die Erfindung bezieht sich nun im besonderen auf eine solche Kraftstoffeinspritzpumpe, bei welcher die Wandung der Saug- und Überströmbohrung an ihrer von der oberen Steuerkante abgewendeten Unterseite eine durch die GB-A 930 076 bekannte Vorabsteuernut aufweist, welche von der unteren Steuerkante des Pumpenkolbens überschliffen wird, bevor der Hauptquerschnitt der Saug- und Überströmbohrung überschliffen wird. Bei der bekannten Ausbildung besteht die Absteuernut aus einer Längsnut, die der Saug- und Überströmbohrung zur Pumpenkolbenantriebsseite vorgelagert ist und deren untere pumpenkolbenantriebsseitige Begrenzungskante senkrecht zur Zylinderwand verläuft. Dadurch wird der vorab in den Saug- und Überströmbohrung eintretende Brennstoffstrahl achsparallel gerichtet und dann in der Bohrung stark umgelenkt, so daß in der Saug- und Überströmbohrung noch Hohlräume im Kraftstoffvolumen verbleiben können, welche dann ei ihrer Impolsion Kavitation verursachen.

Durch die DE-A 21 30 937 ist ferner eine Kraftstoffeinspritzpumpe bekannt, bei der die Saug- und Überströmbohrung in der Form einer Lavaldüse ausgebildet ist mit etwa trichterförmigen Ein- und diffuserförmigen Austritt. Solche Bohrungsformen sind kaum mit vertretbarem Aufwand für Großserienprodukte herstellbar. Im übrigen ist mit einer solchen Ausgestaltung auch keine in der Menge beherrschbare Vorabsteuerung von kleinen Kraftstoffmengen möglich, da der Übergangsquerschnitt im gegensatz zu der Ausgestaltung gemäß GB-A 930 076 größer als der eigentlichte Durchtrittsquerschnitt der Saug- und Überströmbohrung ist.

Die Erfindung zielt nun darauf ab, eine solche Ausbildung zu verbessern und besteht im wesentlichen darin, daß der Grund der Vorabsteuernut in Richtung von der Kolbenlauffläche weg schräg nach oben verläuft. Dadurch wird erreicht, daß sich die Vorabsteuernut zumindest nicht in ihrer vollen Tiefe über die gesamte Länge der Saug- und Überströmbohrung erstreckt und daher die Bruchgefahr der Pumpenkolbenbüchse verringert wird. Durch die Schrägstellung wird des weiteren erreicht, daß der in die Saug- und Überströmbohrung vorab einströmende Brennstoffstrahl zur Achse derselben gerichtet wird und daher das gesamte in der Saug- und Überströmbohrung befindliche Brennstoffvolumen umfaßt und überdies auch eine Abförderwirkung auf die Hohlräume in Richtung zum Saug- und Überströmraum bewirkt, wodurch Kavitation in der Saug- und Überströmbohrung, wo sich diese im ungünstigsten Maße auswirken, vermieden oder zumindest verringert wird.

Gemäß einer bevorzugten Ausführungsform der Erfindung ist der Grund der Vorabsteuernut unter einem Winkel von 5° bis 45°, insbesondere 15° bis 45°, zur Achse der Saug- und Überströmbohrung geneigt. Hiedurch ergibt sich günstigerweise die Verkürzung der Vorabsteuernut und daher die Verringerung der Bruchgefahr. Dieser Winkel ist auch günstig für die Abförderung der Hohlräume aus der Saug- und Überströmbohrung und für die Erfassung des gesamten, in der Saug- und Überströmbohrung befindlichen Kraftstoffvolumens. Gemäß der Erfindung erstreckt sich zweckmäßig die Vorabsteuernut nur über einen Teil des zylindrischen Bereiches der Saug- und Überströmbohrung.

In der Zeichnung ist die Erfindung anhand eines Ausführungsbeispieles schematisch erläutert.

Fig. 1 und 2 zeigen eine bekannte Saug- und Überströmbohrung, wobei Fig. 1 einen axialen Teilschnitt durch die Pumpenkolbenbüchse im Bereich der Saug- und Überströmbohrung und Fig. 2 eine Ansicht in Richtung des Pfeiles II der Fig. 1 darstellt. Fig. 3 und 4 zeigen die erfindungsgemäße Ausbildung der Saug- und Überströmbohrung, wobei Fig. 3 einen axialen Teilschnitt durch die Pumpenkolbenbüchse im Bereich der Saug- und Überströmbohrung und Fig. 4 eine Ansicht in Richtung des Pfeiles IV der Fig. 3 darstellt. Fig. 5 zeigt ein Diagramm und Fig. 6 zeigt einen teilweisen Axialschnitt durch ein Pumpenelement der erfindungsgemäßen Kraftstoffeinspritzpumpe.

In Fig. 1 und 2 ist eine bekannte Saug- und Überströmbohrung 1 in der Pumpenkolbenbüchse 2 dargestellt. Die Vorabsteuernut 3 verläuft parallel zur Achse 4 über den gesamten zylindrischen Bereich 5 der Saug- und Überströmbohrung 1. Im Bereich 6 erweitert sich die Saug- und Überströmbohrung 1 konisch und in diesem Bereich ist überdies noch eine Freistellung 7 der Vorabströmnut 3 eingearbeitet. Durch die über den gesamten zylindrischen Bereich verlaufende Vorabsteuernut 3 und überdies auch durch die Freistellung 7 wird die Pumpenkolbenbüchse geschwächt und bruchanfällig. Überdies verläuft der vorab eintretende Brennstoffstrahl achsparallel und erfaßt nicht das gesamte,in der Saug- und Überströmbohrung 1 befindliche Kraftstoffvolumen und übt überdies nur in unzureichendem Maße eine Abförderwirkung auf die Hohlräume in Richtung zum Saug- und Überströmraum 8 aus.

Fig. 3 und 4 zeigen nun die erfindungsgemäße Ausbildung der Saug- und Überströmbohrung 9 in der Pumpenkolbenbüchse 10. Die Vorabsteuernut 11 ist schräg so angeordnet, daß der Grund 12 der Vorabsteuernut 11 unter einem Winkel α zur Achse 13 geneigt ist. Die Vorabsteuernut 11 erstreckt sich somit nur über einen Teil der Länge des zylindrischen Bereiches 14 der Saug- und Überströmbohrung 9 und dadurch ergibt sich eine geringere Bruchgefahr für die Pumpenkolbenbüchse 10.

Die das Förderende bestimmende untere Steuerkante des Pumpenkolbens überschleift bei Förderende die Vorabsteuernut 11, bevor sie beginnt, den vollen Querschnitt 15 der Saug- und Überströmbohrung 9 freizugeben. Die Richtung des vorab eintretenden Brennstoffstrahles ist durch den Pfeil 16 angedeutet. Durch den schrägen Verlauf dieses vorab eintretenden Strahles gemäß Pfeil 16 wird daher einerseits das in der Saug- und Überströmbohrung 9 befindliche Brennstoffvolumen besser erfaßt und der vorab eintretende Brennstoffstrahl übt eine günstigere Abförderwirkung auf die Hohlräume in Richtung zum Saug- und Überströmraum 17 aus.

Im Diagramm nach Fig. 5 ist der Druckverlauf bei Förderende dargestellt. Die Kurve a zeigt den Druckverlauf im Arbeitsraum des Pumpenzylinders und die Kurve b zeigt den Druckverlauf im Saug- und Überströmraum 17 bzw. in der Saug- und Überströmbohrung 9. Der strichlierte Teil a′ der Kurve a und der strichlierte Teil b′ der Kurve b zeigt den Druckverlauf bei einer Ausführungsform ohne Vorabsteuernut 11. In der Ordinate sind die Druckwerte aufgetragen und in der Abszisse sind die Kolbenwege bzw. die Verdrehwinkel des Nockens aufgetragen. Die Stellung c deutet das Öffnen der Vorabsteuernut 11 an, d deutet das Öffnen der Saug- und Überströmbohrung 9 an. Man ersieht daraus, daß die Kurve b, welche den Druckverlauf im Saug- und Überströmraum 17 bei der Anordnung einer Vorabsteuernut anzeigt, flacher verläuft als die Kurve b′, welche den Druckverlauf im Saug- und Überströmraum bei einer Anordnung anzeigt, bei welcher keine Vorabströmnut 11 vorgesehen ist.

Bei dem in Fig. 6 dargestellten gesamten Pumpenelement stellt 18 das Pumpengehäuse, 10 die in dieses eingesetzte Pumpenkolbenbüchse, 19 den Pumpenkolben und 20 den Arbeitsraum des Pumpenkolbens 19 dar. 21 ist das Druckventil und 22 ist der Förderkanal für den im Arbeitsraum 20 unter Druck gesetzten Brennstoff. 23 ist ein Zwischenstück, welches unter Vermittlung des Druckventilgehäuses 24 durch am Pumpengehäuse 18 angreif ende Schrauben 25 gegen die Pumpenkolbenbüchse 10 gepreßt wird.

Die Saug- und Überströmbohrung ist wiederum mit 9 und der Saug- und Überströmraum mit 17 bezeichnet. Weiters ist die schräg verlaufende Vorabsteuernut 11 zu erkennen, wobei die mit der Saug- und Überströmbohrung zusammenwirkenden Steuerkanten des Pumpenkolbens mit 26 bzw. 27 bezeichnet sind. Die das Förderende bestimmende untere Steuerkante 27 überschleift bei Förderende zuerst die geneigt verlaufende Vorabsteuernut 11, bevor der volle Querschnitt der Saug- und Überströmbohrung 9 freigegeben wird, so daß der erste geneigt austretende Brennstoffstrahl einen flacheren Druckanstieg im Saug- und Überströmraum 17 ergibt.

## Patentansprüche

1. Kraftstoffeinspritzpumpe für Einspritzbrennkraftmaschinen, bei welcher die Pumpenkolbenbüchse (10) wenigstens eine Saug- und Überströmbohrung (9) aufweist, welche bei Förderbeginn durch eine obere Steuerkante (26) des Pumpenkolbens abgeschlossen wird und bei Förderende durch eine untere Steuerkante (27) des Pumpenkolbens freigegeben wird, wobei die Wandung der Saug- und Überströmbohrung an ihrer von der oberen Steuerkante abgewendeten Unterseite eine Vorabsteuernut (11) aufweist, welche von der unteren Steuerkante des Pumpenkolbens überschliffen wird, bevor der Hauptquerschnitt der Saug- und Überströmbohrung überschliffen wird, dadurch gekennzeichnet, daß der Grund (12) der Vorabsteuernut (11) in Richtung von der Kolbenlauffläche weg schräg nach oben verläuft.

2. Kraftstoffeinspritzpumpe nach Anspruch 1, dadurch gekennzeichnet, daß der Grund (12) der Vorabsteuernut (11) unter einem Winkel (α) von 5° bis 45°, insbesondere 15° bis 45° , zur Achse (13) der Saug- und überströmbohrung (9) geneigt ist.

3. Kraftstoffeinspritzpumpe nach Anspruch 1 oder 2, dadurch gekennzeichnet, daß sich die Vorabsteuernut (11) nur über einen Teil des zylindrischen Bereiches (14) der Saug- und Überströmbohrung (9) erstreckt.

## Claims

1. Fuel injection pump, for fuel injection internal combustion engines, in which the pump piston sleeve (10) has at least one suction and relief hole (9) which is shut off at the beginning of delivery by an upper control edge (26) of the pump piston and is released by a lower control edge (27) of the pump piston at the end of delivery, the wall of the suction and relief hole having a pilot release groove (11) at its bottom side remote from the upper control edge, the lower control edge of the pump piston sliding over, this pilot release groove (11) before sliding over the main cross-section of the suction and relief hole, characterised in that the bottom (12) of the pilot release groove (11) extends obliquely upwards in the direction away from the piston running surface.

2. Fuel injection pump according to Claim 1, characterised in that the bottom (12) of the pilot release groove (11) is inclined at an angle (α) of between 5° and 45°, in particular between 15° and 45°, to the axis (13) of the suction and relief hole (9).

3. Fuel injection pump according to Claim 1 or 2, characterised in that the pilot release groove (11) only extends over a part of the cylindrical region (14) of the suction and relief hole (9).

## Revendications

1. Pompe d'injection de carburant pour des moteurs à combustion interne à injection, pompe dont le cylindre de piston de pompe (10) comporte au moins un perçage d'aspiration et de débordement (9), qui au début du refoulement est fermé par une arête de commande supérieure (26) du piston de pompe et qui à la fin du refoulement, est libéré par une arête de commande (27) inférieure du piston de pompe, la paroi du perçage d'aspiration et de débordement ayant une rainure d'anticipation de fin de commande (11) sur son côté inférieur opposé à l'arête de commande supérieure, rainure d'anticipation qui est parcourue par l'arête de commande inférieure du piston de pompe avant que la section principale du perçage d'aspiration et de débordement ne soit parcourue, pompe caractérisée en ce que le fond (12) de la rainure d'anticipation de fin de commande (11) est incliné vers le haut en s'écartant de la surface de circulation du piston.

2. Pompe d'injection de carburant selon la revendication 1, caractérisée en ce que le fond (12) de la rainure d'anticipation de fin de commande (11) fait par rapport à l'axe (13) du perçage d'aspiration et de débordement (9), un angle α compris entre 5° et 45° notamment compris entre 15° et 45°.

3. Pompe d'injection de carburant selon la revendication 1 ou 2, caractérisée en ce que la rainure d'anticipation de fin de commande (11) ne s'étende sur une partie de la zone cylindrique (14) du perçage d'aspiration et de débordement (9).
